# EUROPÄISCHE PATENTSCHRIFT

(11) **EP 0 362 193 B1**
(45) Veröffentlichungstag und Bekanntmachung des Hinweises auf die Patenterteilung: **02.12.1992**
(21) Anmeldenummer: 89890255.6
(22) Anmeldetag: 27.09.1989
(51) Int. Cl.: E02B 3/16, E02B 3/12

(54) **Verfahren zur Abdichtung gegen die Durchdringung von Flüssigkeit und/oder Gasen**
Process for sealing against the penetration of liquids and/or gases
Procédé pour l'étanchement à la pénétration de liquide et/ou de gaz

(30) Priorität: 28.09.1988 AT 2398/88
(43) Veröffentlichungstag der Anmeldung: 04.04.1990
(73) Patentinhaber: GIRMES GMBH, D-47929 Grefrath (DE); Schwarz, Gerhard, Dipl.-Ing. Dr., A-1130 Wien 13 (AT)
(72) Erfinder: Schwarz, Gerhard, Dipl.-Ing. Dr., A-1130 Wien 13 (AT)
(74) Vertreter: Gibler, Ferdinand, Dipl.Ing. Dr. techn.

(56) Entgegenhaltungen:
- EP-A- 59 625
- EP-A- 0 190 039
- EP-A- 0 274 564
- DE-A- 1 903 948
- DE-A- 1 931 537
- DE-A- 3 802 085
- US-A- 3 552 130
- US-A- 4 650 368

## Beschreibung

Die Erfindung bezieht sich auf ein Verfahren zur Abdichtung gegen die Durchdringung von Flüssigkeiten und/oder Gasen.

Durch die DE-OS 1 903 948 wurde ein flächenhaftes Element bekannt, bei dem zwei Gewebebahnen mit einem durchgehenden Fadensystem auf einen maximalen Abstand fixiert sind. Dabei kann der Zwischenraum zwischen den beiden Gewebebahnen mit einem Füllmaterial ausgefüllt sein, das in diesen Zwischenraum eingegossen wird, wobei bevorzugt Beton in diesen Zwischenraum eingegossen wird. Dieses bekannte Element wird hauptsächlich zur Herstellung von Bauteilen einer Sicherung von Ufern verwendet, die in Ufernähe auf dem Grund des Gewässers verankert werden. Weiters wurden auch künstliche Wellenbrecher aus solchen Bauteilen hergestellt. Eine abdichtende Wirkung ist diesen Bauteilen fremd.

Die EP-A-0059625 hat ein flächenhaftes Element zur Abdichtung gegen die Durchdringung von Flüssigkeiten zum Gegenstand, das aus zwei durch Matten, z.B. aus einem Vlies, gebildeten Bahnen mit einer zwischen diesen vorgesehenen Füllung aus quellfähigen, mineralischen Dichtwandmassen besteht. Die in situ Verlegung und Befüllung dieser Elemente, z.B. längs geneigter Flächen, unter Gewährleistung eines in etwa gleichbleibenden gegenseitigen Abstandes der beiden Matten ist nicht möglich.

Weiters wurde durch die CH-PS 464 807 eine Gewebeschalung zum Verfüllen mit Beton bekannt, bei den die beiden Gewebebahnen mit Stegkettfäden, die abwechselnd in der oberen und der unteren Bahn verlaufen, miteinander verbunden sind und die zur Verfüllung mit Beton vorgesehen sind. Auch diese Gewebeschalung besitzt keine abdichtende Wirkung.

Nicht für die Abdichtung einer Deponie wurde z.B. durch die AT-PS 317 091 eine Ausführung vorgeschlagen, bei der zwei Gewebebahnen in regelmäßigen Abständen punktweise miteinander verbunden sind, sodaß sich eine mit kleinen Erhebungen versehene Oberfläche der Elemente ergibt, wobei eben die Gewebebahnen punktweise direkt aneinander anliegen. Die Wasserdurchlässigkeit wird aber an diesen Berührungspunkten durch Webart oder Perforation gefördert. Auch wegen der ungleichmäßigen Dicke der Konstruktion könnte eine gleichmäßige Abdichtung nicht erreicht werden.

Ebenfalls für einen völlig anderen Verwendungszweck wurde durch die AT-PS 272 208 eine Schalungshülle mit zwei biegeweichen, zugfesten Hüllenwänden, bei denen es sich im wesentlichen um Folien handelt, vorgeschlagen, bei denen die Hüllenwände über unterbrochene Stege miteinander verbunden sind, die das Ausbauchen der Hüllenwände beim Befüllen begrenzen. Auch diese Lösung ist für Erreichung einer gleichmäßigen Abdichtung unbrauchbar, weil es zwischen den Stegen zu erheblichen Ausbauchungen kommt, weil es durch die Stege zu einer sehr erheblichen Behinderung des Befüllens der Schalungshülle kommt, da eben die Füllmasse durch die relativ kleinen Spalten zwischen den einzelnen Stegen hindurchfließen muß und daher keine Sicherheit für die vollständige Ausfüllung des Systems gegeben ist und weil die vorgesehene Füllung mit Beton Körper bildet, die bei Änderung der Auflage in gegenseitig verzahne Elemente zerbrechen soll.

Ziel der Erfindung ist es, diese Nachteile zu vermeiden und ein Verfahren der eingangs erwähnten Art vorzuschlagen, das sich durch eine einfache Durchführbarkeit auszeichnet und die Ausbildung weitgehend ebener Oberflächen ermöglicht. Weiters soll mit dem Verfahren ein Element herstellbar sein, das sich durch ein genau definiertes Verhalten auszeichnet und das sich an ein unterschiedliches Verhalten des Untergrundes gut anpassen kann und über längere Zeiträume eine gute Dichtung ermöglicht.

Erfindungsgemäß wird daher vorgeschlagen ein Verfahren zur Abdichtung gegen die Durchdringung von Flüssigkeiten und/oder Gasen, insbesondere für die Umschließung von Deponien und zur Isolierung von Bauwerken, wobei zwischen zwei Gewebebahnen, die flächenhaft durch ein durchgehendes Fadensystem, das einen maximalen Abstand der Bahnen voneinander begrenzt, miteinander verbunden sind, nachträglich eine quellfähige, vorzugsweise mineralische, z.B. als Trockenmaterial verfüllte Dichtwandmasse zur Herstellung einer Dichtschicht eingefüllt wird.

Je nach Wahl der Füllung kann das fertige Element eine dauerhafte Plastizität aufweisen, sodaß es sich während sehr langer Zeiträume rißfrei verformen kann, wodurch eine dauernde Abdichtung sichergestellt wird. Für die Sicherung einer sehr langen dichtenden Wirksamkeit des Systems besteht ein weiterer besonderer Vorteil darin, daß durch die außen liegenden Gewebebahnen eine sehr hohe Erosionssicherheit gegeben ist, da diese an den Grenzflächen zu Wasser od. dgl. die Gewebebahnen die Füllung gegen ein Abtragen von Partikeln schützen. Dabei behindert das Fadensystem die Quellung der Füllung nach deren Einbringen zwischen die beiden miteinander verbundenen Gewebebahnen soweit, daß sich diese entsprechend verdichtet, wobei diese Behinderung die Quellung im wesentlichen durch die Aufnahme der Querdehnungskräfte der Füllung durch die Gewebebahn bzw. der Verbindung bedingt.

Andere auf das Element einwirkende Belastungen, wie sie z.B. bei einer hängenden Anordnung der Elemente auftreten, oder durch auf die Elemente einwirkende hydrostatische Drücke entstehen, müssen von den Gewebebahnen aufgenommen werden, wobei diese entsprechend verstärkt werden können.

Nach einem weiteren Merkmal der Erfindung kann vorgesehen sein, daß die Füllung im wesentlichen aus mindestens einer Tonart, wie z.B. Kaolinit, Illit, Vermiculit, Montmorillonit, oder einem Gemisch aus solchen, Zementen, wie Portlandzement oder Hochofenzement, mineralischen Feststoffen wie Steinmehle und allfällige Zusatzstoffe, sowie Wasser gebildet wird. Dabei kann weiters vorgesehen sein, daß das Mischverhältnis der einzelnen Zuschlagskomponenten hinsichtlich einer vorgegebenen Gasdurchlässigkeit ausgerichtet wird.

Solche Füllungen ermöglichen eine genaue Einstellung auf den jeweiligen Einsatzzweck und zeichnen sich durch eine hohe Langzeitbeständigkeit aus.

Weiters kann vorgesehen sein, daß für mindestens eine der beiden Gewebebahnen ein für ein die Dichtwandmasse transportierendes Medium, z.B. Wasser oder Luft, durchlässiges Material gewählt wird, wodurch die Dichtmasse konsolidiert und in ihrer Verteilung weitgehend stabil gehalten wird.

Die Oberflächenstruktur der Fäden des Fadensystems kann weitgehend variiert werden. So können z.B. die Fäden des Fadenverbundsystems aus einem zumindest oberflächlich hydrophoben Material hergestellt werden.
Dadurch wird erreicht, daß die Beanspruchung der Stoßverbindung quer zur Fläche der Gewebebahnen gering gehalten werden kann.

Das erfindungsgemäße Verfahren eignet sich besonders zur Abdichtung bzw. Umschließung von Deponien und zur Abdichtung bzw. Isolierung von Bauwerken und Verkehrsflächen.

Zur Umschließung von bestehenden Deponien wurden bisher schmale Schlitze im Boden hergestellt, die zugleich mit ihrer Herstellung mit einer dichtenden Masse aufgefüllt wurden. Dabei stützen sich die Dichtmassen beidseitig gegen den Boden ab und führen dabei zur Abdichtung. Dabei muß auch darauf geachtet werden, daß die so gebildeten Dichtwände bei einer Anströmung mit kontaminiertem Wasser chemisch beständig sind. Ferner kann es durch fließendes Wasser zu einer Auswaschung der Dichtwandmassen kommen und dadurch die Abdichtung schadhaft werden.

Mit dem erfindungsgemäßen Verfahren ist es nun möglich auf die vollständige Ausfüllung des Raumes zwischen Bodenbegrenzungen mit der gegenüber Sand od. dgl. teureren Dichtungsmasse zu verzichten, da die erfindungsgemäß hergestellten Elemente für die Abdichtung bereits genügen.

Bisher wurde zur Herstellung einer Basisabdichtung einer Deponie od. dgl. meist in der Weise vorgegangen, daß Kunststoffbahnen ausgelegt oder mineralische Dichtungsbarrieren hergestellt wurden. In ersterem Falle ergibt sich das Problem, daß diese bei ungleichmäßigen Setzungen des Untergrundes übermäßig gedehnt und sogar reißen und dann kein Selbstheilungsverhalten aufweisen, ferner daß über die Lebensdauer dieser Kunststoffe naturgemäß keine Aussage für große Zeiträume gemacht werden kann. Für mineralische Dichtungsbarrieren werden meist drei Schichten von mineralischen Abdichtungen aufgebracht, von denen jede im verdichteten Zustand meist ca. 25 cm dick ist.

Dabei werden durch das mehrlagige Aufbringen die bei der insitu-Herstellung auftretenden Schwachstellen des Verteil-, Misch- und Verdichtungsvorganges im wesentlichen ausgeglichen. Allerdings erfordert eine solche Herstellung einen sehr erheblichen Aufwand an Material und Arbeit.
Um diese Nachteile zu vermeiden ist vorgesehen ein erfindungsgemäßes Verfahren zur Abdichtung großer Flächen gegen die Durchdringung von Flüssigkeiten und/oder Gasen, insbesondere für die Umschließung von Deponien und zur Isolierung von Bauwerken, wobei lange, jeweils aus zwei Gewebebahnen, die flächenhaft durch ein durchgehendes Fadensystem, das einen maximalen Abstand der Gewebebahnen voneinander begrenzt, miteinander verbunden sind, gebildete Bahnen ausgelegt werden, danach die Stöße dieser Bahnen durch Kleben, Nähen oder mittels Haftverschlüsse, z.B. Klettenverschlüsse, verbunden werden, und wonach zwischen die Gewebebahnen eine quellfähige, vorzugsweise mineralische, z.b. als Trockenmaterial verfüllte Dichtwandmasse zur Herstellung einer Dichtschicht eingefüllt wird.

Eine exakte Kontrolle der vollständigen Einbringung der Dichtwandmasse zwischen die verbundenen Gewebebahnen ist leicht möglich und stellt einen weiteren Vorteil des vorgeschlagenen Verfahrens dar: Es kann die Dicke der Dichtschichte, die im wesentlichen durch das durchgehende Fadensystem vorgegeben ist, mit dem die beiden Gewebebahnen miteinander verbunden sind, einfach auf optischem Wege kontrolliert werden. Diese gleichmäßige Dicke ergibt auch ein hohes Maß an Sicherheit für eine gleichmäßige Wirkung der Abdichtung. Außerdem vermindert die obere Gewebebahn eine oberflächliche Austrocknung der Dichtmasse.

Bei einer nach diesem Verfahren hergestellten Abdichtung läßt sich mit hoher Sicherheit ein dauernd wirksamer Abdichtungseffekt mit einem K-Wert von 10-9 bis 10-11 m/s gleichmäßig auf der gesamten Fläche der Basis erzielen. Damit kann mit relativ dünnen Dichtschichten das Auslangen gefunden werden, wodurch sich ein entsprechend geringer Aufwand ergibt.

Für das erfindungsgemäße Verfahren kann z.B. ein Zweiwandgewebe verwendet werden, bei dem die beiden Gewebebahnen aus Polypropylen hergestellt sind, wodurch sich ein hohes Maß an chemischer Resistenz ergibt. Dabei kann die Webart der beiden Gewebebahnen beliebig gewählt werden, wobei aber zur Erzielung einer entsprechenden Filterwirkung die Maschenweite kleiner als 200 µm betragen soll.

Das Fadensystem kann dabei ebenfalls aus Polypropylen hergestellt sein. Dabei ergibt sich insgesamt eine wasserabweisende Konstruktion.

Eine weitere Anwendungsmöglichkeit eines erfindungsgemäßen Verfahrens ergibt sich z.B. bei einer Deponie-Basis-Abdichtung, die vorzugsweise aus zwei mineralischen Dichtungsschichten gebildet ist, von denen jede ca. 60 cm stark und mit einer dazwischenliegenden ca. 2,5 mm starken Kunststoffdichtungsbahn versehen sind. Nach dem Verlegen der Kunststoffdichtungsbahn muß diese gegen mechanische Beschädigungen beim Einbau der oberen Dichtungsschichte und gegen Temperaturbeanspruchungen durch Sonneneinstrahlung usw. geschützt werden.

Dieser Schutz wird vorzugsweise durch erfindungsgemäßes Auflegen eines Zweiwandgewebes und nachträglichem Füllen desselben mit einer quellenden und daher dichtenden mineralischen Masse erreicht. Die Dicke dieser Auflage ist abhängig vom erforderlichen Wasserdurchlässigkeitsbeiwert und durch die Ausbildung des durchgehenden Fadensystems. Dabei kann zur Füllung des Zweiwandgewebes ein pumpfähiges Füllmaterial verwendet werden. Eine solche Abdeckung belastet vollflächig die Dichtfolie und schafft den für die Sicherheit der Abdichtung der Deponie vorteilhaften Preßverbund an den Schweißstellen der Folienbahnen.

Für das Zweiwandgewebe werden vorteilhafterweise zug- und dehnungsfeste Gewebebahnen verwendet, wodurch die Herstellung auch steilerer Dichtungswände ermöglicht wird.

Die Füllung des Zweiwandgewebes kann vorteilhafterweise mit einer Sand-Kies/Bentonit-Zement-Suspension mit entsprechender Viskosität erfolgen.

Ein solches Gemenge kann z.B. die folgende Zusammensetzung aufweisen:
Sand-Kies-Körnungen

Mit diesem Sand-Kies Gemenge wurden nach Zusatz von Bentonit folgende Ergebnisse erzielt:

Je nach Wasserzugabe und Intensität der Mischung wird das Mischgut pumpfähig. Die Zugabe von Zement ist von der geforderten Festigkeit der Dichtwand-Konstruktion abhägig.

Die Füllung des Zweiwandgewebes kann auch mit einem trockenen Sand-Kies-/Bentonit-Zement-Gemenge erfolgen. Ein solches Gemenge kann z.B. wie folgt zusammengesetzt sein:
Sand/Kies

Das grobe Korngerüst wird mit feinen Bestandteilen aufgefüllt: daraus folgt eine Verringerung des Porenvolumens auf 20%. Der Widerstand gegen Durchströmung von Wasser, die Diffusion und Sorbtion von Schadstoffen aus der Deponie wird dadurch günstig beeinflußt.

Die Erfindung wird nun anhand der Zeichnung näher erläutert. Dabei zeigt:
Fig. 1 schematisch ein Element, und
Fig. 2 schematisch ein als Abdichtung verlegtes Element nach der Fig. 1, jeweils hergestellt nach einem erfindungsgemäßen Verfahren.

Wie aus der Fig. 1 ersichtlich besteht ein erfindungsgemäßes Element 5 aus den beiden Gewebebahnen 1, die über ein sich über die gesamte Fläche der Gewebebahnen 1 durchgehend erstreckendes Fadensystem 2 miteinander verbunden sind, das gleichzeitig den maximalen Abstand der beiden Gewebebahnen 1 voneinander begrenzt.

Zwischen diese miteinander verbundenen Gewebebahnen 1, die an ihren Rändern dicht verschlossen sind, ist eine quellfähige Dichtmasse 3 eingebracht. Diese besteht im wesentlichen aus mindestens einer Tonart, wie z.B. Kaolinit, Illit, Vermiculit, Montmorillonit, oder einem Gemisch aus solchen, Zementen, wie Portlandzement oder Hochofenzement, mineralischen Feststoffen wie Steinmehle und allfällige Zusatzstoffe.

Für den Aufbau einer Abdichtung aus Elementen 5 ist vorgesehen, daß die Gewebebahnen der einzelnen Elemente im Bereich ihrer Stöße (längs- und/oder stirnseitig) durch Kleben, Nähen oder durch die Anordnung von Haftverschlüssen, wie z.B. Klettenverschlüssen, miteinander verbunden sind; das Fadensystem 2 der einzelnen Elemente soll bis unmittelbar an den Rand der längsseitigen Stöße heranreichen.

Hinsichtlich der Herstellung einer solchen Abdichtung wird so vorgegangen, daß die Elemente-Gewebebahnen in langen Bahnen ausgelegt und danach die Stöße dieser Bahnen durch Kleben, Nähen oder mittels Haftverschlüsse, z.B. Klettenverschlüsse, verbunden werden, wonach die Dichtmasse eingebracht wird. Bei den Stößen kann es sich um die stirn- und/oder längsseitigen Stöße handeln.

Fig. 2 zeigt eine Anwendungsmöglichkeit der Elemente. So können Elemente 5 für befahrbare Abdichtungen von Verkehrsflächen, wie z.B. Parkdecks, Tankstellen oder Brücken verwendet werden. Dabei ist es, wie aus der Fig. 2 ersichtlich möglich auf die Elemente 5 direkt Beton oder Abdeckelemente, wie z.B. Betonsteine 6 aufzulegen, zwischen denen die üblichen Fugen 4 verbleiben.

Dabei kann die Dichtmasse 3 schwach hydratisierend eingestellt werden und gestattet ein sattes Einlegen der Steine 6 in das plastische Bett und erlaubt ein vollständiges Aufliegen der Steine und eine geschlossene Fugenfüllung.

Dabei ergibt sich der Vorteil, daß bei einer entsprechenden Abstimmung des Gewebes der Gewebebahn 1 mit dem Beton der Verbundsteine 6, daß der durch die Steine 6 gebildete Belag jederzeit ganz oder teilweise abgehoben werden kann, ohne daß es dadurch zu Beschädigungen der Isolierung kommt.

Bei den bisher üblichen Isolierungen mit Kunststoffbahnen oder mineralischen Abdichtungen bereitete gerade der Obergang zwischen dieser und dem Belag, wie eben den Betonsteinen 6 oder aber Beton und Stahlbetonplatten erhebliche Schwierigkeiten, wobei über die eine Erneuerung des Belages ohne Beschädigung der Abdichtung praktisch nicht möglich ist.

Mit den Elementen 5 ist es aber auch möglich Seitenwandabdichtung für Deponien herzustellen, wobei diese auch auf sehr steilen Böschungen angeordnet werden können, weil zum Unterschied von den bisherigen Abdichtungen mit Kunststoffolien oder mineralischen Abdichtungen keine Baumaschinen an den Böschungen eingesetzt werden müssen, die eben nur Böschungen bis zu einer Neigung von z.B. 1:3 befahren können. Dabei können die Elemente 5 leicht verankert werden und die Verfüllung der Gewebebahnen 1 mit der Dichtwandmasse kann abschnittweise, entsprechend der Verfüllung der Deponie mit Deponiegut erfolgen.

Außerdem ist es bei der erfindungsgemäßen Abdichtung nicht erforderlich ein besonders verformungsarmes Bauplanum herzustellen. So können die Gewebebahnen für die Aufnahme allfällig auftretender Zugbelastungen ausgelegt werden und stellen gleichzeitig einen Schutz gegen Erosion dar.

Die Elemente können aber auch zur Herstellung einer Oberflächenabdichtung von Deponien verwendet werden. Dabei ergibt sich bei diesen Elementen der Vorteil, daß diese durch entsprechende Wahl des Mischungsverhältnisses der Zuschlagskomponenten auf eine bestimmte Gasdurchlässigkeit ausgerichtet werden können, wodurch ein konzentrierter Gasaustritt, der zu einer Explosionsgefahr führen kann, vermieden werden kann.

## Patentansprüche

1. Verfahren zur Abdichtung gegen die Durchdringung von Flüssigkeiten und/oder Gasen, insbesondere für die Umschließung von Deponien und zur Isolierung von Bauwerken, wobei zwischen zwei Gewebebahnen (1), die flächenhaft durch ein durchgehendes Fadensystem (2), das einen maximalen Abstand der Bahnen voneinander begrenzt, miteinander verbunden sind, nachträglich eine quellfähige, vorzugsweise mineralische, z.B. als Trockenmaterial verfüllte Dichtwandmasse (3) zur Herstellung einer Dichtschicht eingefüllt wird.

2. Verfahren nach Anspruch 1, dadurch gekennzeichnet, daß - wie an sich bekannt - für mindestens eine der beiden Gewebebahnen (1) ein für ein die Dichtwandmasse transportierendes Medium, z.B. Wasser oder Luft, durchlässiges Material gewählt wird.

3. Verfahren nach Anspruch 1 oder 2, dadurch gekennzeichnet, daß die Fäden des Fadensystems (2) aus einem zumindest oberflächlich hydrophoben Material hergestellt werden.

4. Verfahren nach Anspruch 1 oder 2, dadurch gekennzeichnet, daß die Fäden der Gewebebahnen und/oder des Fadensystems (2) aus einem langzeitinstabilen Material hergestellt werden.

5. Verfahren nach einem der Ansprüche 1 bis 4, dadurch gekennzeichnet, daß die Füllung (3) im wesentlichen aus mindestens einer Tonart, wie z.B. Kaolinit, Illit, Vermiculit, Montmorillonit, oder einem Gemisch aus solchen, Zementen, wie Portlandzement oder Hochofenzement, mineralischen Feststoffen wie Steinmehle und allfällige Zusatzstoffe, sowie Wasser gebildet wird.

6. Verfahren nach Anspruch 5, dadurch gekennzeichnet, daß das Mischverhältnis der einzelnen Zuschlagskomponenten hinsichtlich einer vorgegebenen Gasdurchlässigkeit ausgerichtet wird.

7. Verfahren nach einem der Ansprüche 1 bis 6, dadurch gekennzeichnet, daß die Gewebebahnen einzelner Elemente (5) im Bereich derer Stöße durch Kleben, Nähen oder durch die Anordnung von Haftverschlüssen, z.B. Klettenverschlüssen, miteinander verbunden sind, wobei das Fadensystem (2) der einzelnen Elemente (5) bis unmittelbar an den Rand der Stöße heranreicht.

8. Verfahren zur Abdichtung großer Flächen gegen die Durchdringung von Flüssigkeiten und/oder Gasen, insbesondere für die Umschließung von Deponien und zur Isolierung von Bauwerken, wobei lange, jeweils aus zwei Gewebebahnen (1), die flächenhaft durch ein durchgehendes Fadensystem (2), das einen maximalen Abstand der Gewebebahnen (1) voneinander begrenzt, miteinander verbunden sind, gebildete Bahnen ausgelegt werden, danach die Stöße dieser Bahnen durch Kleben, Nähen oder mittels Haftverschlüsse, z.B. Klettenverschlüsse, verbunden werden, und wonach zwischen die Gewebebahnen (1) eine quellfähige, vorzugsweise mineralische, z.B. als Trockenmaterial verfüllte Dichtwandmasse (3) zur Herstellung einer Dichtschicht eingefüllt wird.

## Claims

1. Method of sealing against the penetration of liquids and/or gases, in particular for the enclosure of waste disposal sites and for the insulation of buildings, in which a swellable, preferably mineral, retention wall compound (3), for example filled as dry material, is subsequently injected between two fabric sheets (1) which are two-dimensionally joined to each other by a continuous thread system which limits the maximum gap between the sheets, to produce a sealing layer.

2. Method according to Claim 1, characterised in that, as known per se, a material which is permeable to the medium, for example water or air, transporting the retention wall compound is chosen for at least one of the two fabric sheets (1).

3. Method according to Claim 1 or 2, characterised in that the threads of the thread system (2) are made of an at least superficially hydrophobic material.

4. Method according to Claim 1 or 2, characterised in that the threads of the fabric sheets and/or of the thread system (2) are made of a material with long-term instability.

5. Method according to one of Claims 1 to 4, characterised in that the filling (3) is formed essentially from at least one type of clay, such as, for example, kaolinite, illite, vermiculite, montmorillonite, or a mixture of such types, cements, such as Portland cement or blast furnace cement, mineral solids such as stone dust and optional additives, and water.

6. Method according to Claim 5, characterised in that the mixing ratio of the individual aggregate components is adjusted in relation to a predetermined gas permeability.

7. Method according to one of Claims 1 to 6, characterised in that the fabric sheets of individual elements (5) are joined to each other in the region of their butt joints by gluing or sewing, or by the provision of adhesive closures, for example Velcro closures, the thread system (2) of the individual elements (5) extending right up to the edge of the butt joints.

8. Method of sealing large areas against the penetration of liquids and/or gases, in particular for the enclosure of waste disposal sites and for the insulation of buildings, in which long sheets are laid out which are each formed from two fabric sheets (1) which are two-dimensionally joined to each other by a continuous thread system (2) which limits the maximum gap between the fabric sheets (1), then the butt joints of said sheets are joined by gluing or sewing, or by means of adhesive closures, for example Velcro closures, and after that a swellable, preferably mineral, retention wall compound (3), for example filled as dry material, is injected between the fabric sheets (1) to produce a sealing layer.

## Revendications

1. Procédé pour l'étanchement à la pénétration de liquides et/ou de gaz notamment pour la clôture de décharges et pour l'isolation de constructions où on emplit d'une masse de paroi d'étanchéité (3) par exemple en matériau sec de préférence minéral et en outre apte à s'écouler, l'intervale entre deux nappes textiles (1) dont l'écart maximal mutuel est limité à l'aide d'un réseau de fils (2) continu reliant leur surface, pour l'obtention d'une couche d'étanchéité.

2. Procédé selon la revendication 1 caractérisé en ce que, comme connu, on choisit pour au moins une des deux nappes textiles (1) un matériau perméable par exemple à l'eau ou à l'air pour un milieu transportable de la masse de paroi d'étanchéité.

3. Procédé selon la revendication 1 ou 2 caractérisé en ce que les fils du réseau de fils (2) sont faits d'un matériau hydrophobe au moins superficiellement.

4. Procédé selon la revendication 1 ou 2 caractérisé en ce que les fils des nappes textiles et/ou du réseau de fils (2) sont faits d'un matériau non stable au cours du temps.

5. Procédé selon l'une des revendications 1 à 4 caractérisé en ce que le remplissage (3) est constitué essentiellement d'au moins un argile comme la kaolinite, l'illite, la vermiculite, la montmorillonite ou de leur mélange, un ciment comme le ciment Portland ou le ciment de haut fourneau, d'un matériau minéral comme la poudre de grès et, éventuellement, d'un adjuvant, comme d'eau.

6. Procédé selon la revendication 6 caractérisé en ce que la composition du mélange en additifs particuliers est déterminée pour obtenir une perméabilité prédéterminé aux gaz.

7. Procédé selon l'une des revendications 1 à 6 caractérisé en ce que les éléments particuliers (5) des nappes textiles sont reliés les uns aux autres dans la zone de leur bord par collage, couture, ou adhérence par exemple par agrafage de manière que le réseau de fils (2) des éléments (5) particuliers atteigne directement la lisière des bords.

8. Procédé pour l'étanchement de grandes surfaces à la pénétration de liquides et/ou de gaz notamment pour la clôture de décharges ou pour l'isolation de constructions où l'on dépose des rubans de deux longues nappes textiles (1) dont l'écart maximal mutuel est limité à l'aide d'un réseau de fils (2) continu reliant leur surface, ou relie les bords de ces rubans par collage, couture ou adhérence par exemple par agrafage, on emplit l'intervale entre les nappes textiles (1) d'une masse de paroi d'étanchéité (3) par exemple en matériau sec de préférence minéral et en outre apte à s'écouler pour l'obtention d'une couche d'étanchéité.
